# EUROPÄISCHE PATENTSCHRIFT

(11) **EP 0 198 937 B1**
(45) Veröffentlichungstag und Bekanntmachung des Hinweises auf die Patenterteilung: **29.06.1988**
(21) Anmeldenummer: 85104955.1
(22) Anmeldetag: 24.04.1985
(51) Int. Cl.: E06B 3/72

(54) **Türblatt und Verfahren zu seiner Herstellung**
Door leaf and method of producing same
Vantail de porte et procédé pour sa fabrication

(43) Veröffentlichungstag der Anmeldung: 29.10.1986
(73) Patentinhaber: Meister-Tür Kurt Franz GmbH, D-8641 Tettau (DE)
(72) Erfinder:
(74) Vertreter: Rau, Manfred, Dr. Dipl.-Ing.

(56) Entgegenhaltungen:
- CH-A- 210 552
- DE-A- 2 717 637
- US-A- 1 939 999
- US-A- 4 367 614

## Beschreibung

Die Erfindung richtet sich auf ein Türblatt nach dem Oberbegriff von Anspruch 1 und ein Verfahren zu seiner Herstellung nach dem Oberbegriff von Anspruch 6.

Herkömmlicherweise ist es üblich, industriell hergestellte Türblätter in verschiedenen Normgrößen herzustellen und vorrätig zu halten. Außerdem ist es bekannt, Türblätter der gattungsgemäßen Art handwerklich dadurch herzustellen, daß seitliche Falzteile über Dübel mit Querfriesen verbunden werden (vgl. z. B. US-A-1 939 999). Die Querfriese schließen dabei dann entweder eine geschlossene Türfüllung aus leichterem Material oder aber eine Verglasung ein. Derart handwerklich hergestellte Türen können naturgemäß in jeder beliebigen Größe gefertigt werden, sind aber bedingt durch die Herstellungstechnik relativ teuer und die Herstellung erfordert einen nicht unbeachtlichen Zeitaufwand.

Hiervon ausgehend liegt der Erfindung die Aufgabe zugrunde, ein Türblatt zu schaffen, welches einerseits individuell dimensioniert werden kann, welches andererseits aber aufgrund eines hohen Maßes an Vorfertigung industriell schnell und kostengünstig herstellbar ist und ein Verfahren für eine derartige Herstellung anzugeben.

Diese Aufgabe wird gelöst durch den kennzeichnenden Teil von Anspruch 1. Aufgrund der erfindungsgemäßen Lösung ist es möglich, die Falzteile in einer einheitlichen Größe in großer Stückzahl vorzufertigen. Diese Falzteile tragen an ihren Außenkanten die ein dichtes Schließen des Türblatts gewährleistenden Türfalze, wobei im Bereich dieser Türfalze an der einen Seite die Beschläge für das Türschloß und an der anderen Seite die Bandsysteme angeordnet sind. In gleicher Weise können die Türfüllungen in industriellem Maßstab vorgefertigt werden. Auch bei dieser Vorfertigung braucht auf die bauseitigen Endabmessungen keine Rücksicht genommen zu werden. Die Türblätter können dabei einstückig ausgebildet sein oder aber Querfriese aufweisen, welche entweder aus optischen Gründen z. B. mit einem in Farbe oder Maserung abweichenden Furnier versehen oder aber zur Begrenzung von Glasflächen vorgesehen sind.

Das Mittelteil und die Falzteile sind mittels Dübeln miteinander verbunden. Um unabhängig vom späteren Vorsehen einer durchgehenden Füllung oder von Querfriesen in bestimmten Höhenlagen eine Vorfertigung zu ermöglichen, sind in den Falzteilen in relativ kurzen, äquidistanten Abständen Dübelbohrungen eingebracht, in welche lediglich bei Bedarf Dübel eingesteckt werden, um aufgrund dieser Dübel eine Verbindung der Querfriese mit dem in beliebiger Weise aufgebauten Mittelteil zu ermöglichen.

Die Tiefe der Dübelbohrungen im Mittelteil bzw. in den das Mittelteil aufbauenden Teilen ist so gewählt, daß auch bei einer auf den individuellen Anwendungsfall angepaßten Verkürzung der Breite des Türblatts eine ausreichende Tiefe zur Aufnahme der Dübel verbleibt.

Aus dem Vorstehenden ergibt sich, daß sich eine derartige Tür aus relativ wenigen, hochgradig vorfabrizierten Teilen in einfachster Weise ohne Fachkräfte montieren läßt. Darüber hinaus zeigt die erfindungsgemäße Konstruktion eine ganz charakteristische ästhetische Wirkung, welche sich aus der Kombination des Mittelteils mit den senkrecht längs derselben verlaufenden Falzteilen ergibt. Zur Erzielung besonderer ästhetischer Wirkungen und um Bauherrn bzw. Architekten trotz der industriellen Fertigung einen möglichst großen individuellen Gestaltungsfreiraum zu lassen kann z. B, vorgesehen werden, daß die Falzteile ein farblich identisches Furnier wie das Mittelteil oder aber farblich abweichende Furniere bzw. eine in ihrem Verlauf abweichende Maserung aufweisen. Dies macht deutlich, daß ausgehend von einer überschaubaren Zahl von vorzufertigenden Grundelementen eine außerordentlich hohe Zahl von Kombinationen mit einer jeweils unterschiedlichen ästhetischen Wirkung denkbar ist.

Eine besonders leichte und kostengünstig realisierbare Konstruktion gibt Anspruch 2 an.

Für den Fall, daß eine durchgehend ausgebildetes Mittelteil gewünscht wird, erscheint die Ausgestaltung nach Anspruch 3 günstig.

Die gemäß Anspruch 4 vorgesehenen Nuten zur Einbringung von Zierleisten ermöglichen es, die Zierleisten problemlos und gleichermaßen haltbar zu befestigen. Diese Zierleisten tragen einerseits zur Verstärkung des markanten ästhetischen Erscheinungsbildes eines erfindungsgemäßen Türblatts bei, andererseits ermöglichen sie es, Toleranzen auszugleichen, welche bei einer industriell durchgeführten Verleimung zweier Teile, deren Oberflächen bereits endbehandelt sind und dementsprechend eine Nachbehandlung nicht mehr möglich machen, notwendigerweise auftreten.

Der Aufbau der Falzteile nach Anspruch 5 stellt sicher, daß gerade in dem inneren mittigen Bereich, in welchem die Beschläge festgelegt sind, sich Spanplattenbereiche hoher Verdichtung, d.h. die Oberflächenbereiche der wenigstens zwei miteinander verleimten Spanplatten befinden. Hierdurch wird ein hohes Maß an Haltbarkeit erzielt.

Zur Lösung der erfindungsgemäßen Aufgabe dient auch ein Verfahren nach Anspruch 6. Bei einem derartigen Verfahren werden, wie es die erfindungstypische Konstruktion erlaubt, die Falzteile in großer Stückzahl industriell ohne Berücksichtigung der Einbaumaße des Einzelfalles hergestellt. Bei der Maßanpassung des Türblattes auf eine gewünschte Einbaugröße werden die Falzteile auf die gewünschte und benötigte Länge geschnitten. Das Mittelteil wird im einfachsten Fall an ihrer Unterseite auch entsprechend der gewünschten Länge abgeschnitten, wobei kein Eingriff in den an der Oberseite befindlichen Falz erforderlich ist. In gleicher Weise wird die Breite der Füllung zurechtgeschnitten, wobei dann anschließend die Falzteile mit der Füllung über eine erforderliche Zahl von Dübeln, welche in der Regel geringer ist als die Zahl der in gleichem Abstand zueinander vorsorglich eingebrachten Bohrungen, miteinander verbunden werden. Bei der Herstellung der Türfüllung können individuelle Wünsche, z. B. hinsichtlich einer vorgesehenen Verglasung, durch das Einbringen von Querfriesen problemlos berücksichtigt werden.

Ausgestaltungsmöglichkeiten des erfindungsgemäßen Verfahrens geben die Unteransprüche 7 und 8 an.

Weitere Merkmale, Vorteile und Einzelheiten der Erfindung ergeben sich aus der folgenden Beschreibung eines bevorzugten Ausführungsbeispiels anhand der Zeichnung. Dabei zeigt
Fig. 1 einen Schnitt durch ein erfindungsgemäßes Türblatt im nichtzusammengesetzten Zustand,
Fig. 2 einen vergrößerten Teilschnitt entsprechend Fig. 1 im zusammengesetzten Zustand, und
Fig. 3 eine Aufsicht auf ein erfindungsgemäßes Türblatt.

Ein erfindungsgemäßes Türblatt umfaßt ein Mittelteil 1 und zwei längsverlaufende Falzteile 2 und 3.

Im Ausführungsbeispiel ist das Mittelteil aufgebaut aus zwei eine seitliche Begrenzung darstellenden Längsriegeln 4, 5, welche mit einem Flächenteil 6 in Hohlzellenwaben-Konstruktion, z. B. aus Natronkraftpappe, verleimt sind. Die Längsriegel 4, 5 und das Flächenteil 6 sind beidseitig durch je eine Hartplatte 7, 8, z. B. 2,8 mm dick, abgedeckt. Auf diese Hartplatten 7, 8 kann ein Furnier mit einer bestimmten Maserung und Färbung oder aber eine Kunststoffbeschichtung bzw. eine Beschichtung aus einem beliebigen Naturmaterial aufgebracht sein. Hierdurch wirkt das Mittelteil 1 nach außen hin einstückig. In die Längsriegel 4, 5 sind Dübelbohrungen 9 eingebracht, welche in Fig. 3 lediglich schematisch dargestellt sind und voneinander einen gleichen Abstand d aufweisen.

Die Falzteile 2, 3 sind jeweils aus zwei miteinander verleimten Spanplatten 10, 11, von z. B. je 19 mm Stärke, aufgebaut. Hierdurch wird erreicht, daß im Bereich der Dübelbohrungen 12 und im Bereich der Befestigungen der in der Zeichnung nicht dargestellten Beschlagteile Oberflächenbereiche der verleimten Platten zu liegen kommen, welche einen hohen Verdichtungsgrad aufweisen und deshalb eine besonders haltbare Befestigung gewährleisten. Die Falze 21 sind in herkömmlicher Weise ausgebildet. An der inneren Schmalseite 13 der Falzteile 2, 3 sind längsverlaufende Ausnehmungen 14, 15 vorgesehen, welche zusammen mit der korrespondierenden Schmalseite 16 der Längsriegel 4, 5 Nuten ausbilden. In diese Nuten werden Zierleisten 17, welche je nach dem gewünschten Stil der Türe ausgebildet sein können, eingesetzt. Die freien Außenseiten 18, 19 der Falzteile 2, 3 können entsprechend der Füllung 1 furniert oder anderweitig beschichtet sein. Zur Erzielung einer besonders ästhetischen Wirkung kann alternativ auch eine Kontrastbeschichtung oder z. B. lediglich ein Furnier mit anders verlaufender Maserung vorgesehen sein. In jedem Fall erhalten die erfindungsgemäßen Türblätter durch die Zusammensetzung aus der flächigen Innenkonstruktion mit den Falzteilen 2, 3 und den im Verbindungsbereich angeordneten Zierleisten 17 ein ästhetisch markantes Aussehen.

Zur Herstellung eines erfindungsgemäßen Türblatts werden vorgefertigte Falzteile 2, 3 und z. B. ein vorgefertigtes Mittelteil 1 mit Längsriegeln 4, 5 je nach Bedarf mit der entsprechenden Oberflächengestaltung versehen ausgewählt. Zur Höhenanpassung wird das Mittelteil 1 an ihrer Unterseite, wo sich also kein Falz befindet, beschnitten und ebenso werden die Falzteile 2, 3 auf die erforderliche Länge gebracht. Zur Erzielung der gewünschten Breite werden dann das Mittelteil 1 bzw. die mit dem Mittelteil 1 verbundenen Längsriegel 4, 5 durch entsprechende Längsschnitte so beschnitten, daß die entstehende Breite zusammen mit der Breite der Falzteile 2, 3 die gewünschte Breite des Türblatts ergibt.

Aufgrund der Überdimensionierung der Tiefe t der Dübelbohrungen 9 in den Längsriegeln 4, 5 ist gewährleistet, daß auch bei einer Reduktion der Breite des Mittelteils 1 eine ausreichende Tiefe der Dübelbohrung zur Verfügung steht. Anschließend werden die Falzteile 2, 3 mit dem Mittelteil 1 durch Dübel 20 verbunden, worauf dann in die durch die Ausnehmungen 14, 15 gebildeten Nuten Zierleisten 17 eingesetzt und befestigt werden.

## Patentansprüche

1. Türblatt umfassend wenigstens zwei an dessen linker bzw. rechter Längskante angeordnete Falzteile (2,3), welche mittels Dübeln (20) mit einem flächigen Mittelteil (1) verbunden sind, dadurch gekennzeichnet, daß sowohl die Falzteile (2, 3) als auch das Mittelteil (1) eine Vielzahl in jeweils gleichem Abstand (d) eingebrachter Dübelbohrungen (9, 12) aufweisen, wobei die Summe der Tiefen (t1 bzw. t2) der Dübelbohrungen (9 bzw. 12) in dem Mittelteil (1) und in je einem Falzteil (2 bzw. 3) größer ist als die Länge der zur Verbindung eingesetzten Dübel (20) derart, daß auch bei einer auf den individuellen Anwendungsfall angepaßten Verkürzung der Breite des Türblattes eine ausreichende Tiefe zur Aufnahme der Dübel (20) verbleibt.

2. Türblatt nach Anspruch 1, dadurch gekennzeichnet, daß das Mittelteil (1) wenigstens teileweise durch eine flächige Hohlzellenwabe (Flächenteil 6) gebildet ist, an deren Längskanten die Dübelbohrungen (9) aufnehmende Längsriegel (4, 5) aus Spanplatten angeordnet sind.

3. Türblatt nach Anspruch 2, dadurch gekennzeichnet, daß die Längsriegel (4, 5) und das Flächenteil (6) durch gemeinsame Deckplatten (Hartplatten 7, 8) abgedeckt sind.

4. Türblatt nach einem der Ansprüche 1 bis 3, dadurch gekennzeichnet, daß an den inneren Schmalseiten (13) der Falzteile (2, 3) Längsausnehmungen (14,15) angeordnet sind, wobei in die Längsausnehmungen (14, 15) Zierleisten (17) eingesetzt sind.

5. Türblatt nach einem der Ansprüche 1 bis 4, dadurch gekennzeichnet, daß die Falzteile (2, 3) aus wenigstens zwei flächig miteinander verleimten Spanplatten (10, 11) hergestellt sind.

6. Verfahren zur Herstellung eines Türblatts umfassend wenigstens zwei an dessen linker bzw. rechter Längskante angeordnete Falzteile (2, 3), welche mittels Dübel (20) mit einem flächigen Mittelteil (1) verbunden sind, dadurch gekennzeichnet, daß die Falzteile (2, 3) überdimensioniert vorgefertigt und dabei mit einer Vielzahl äquidistanter Dübelbohrungen (12) versehen werden, daß die Mittelteile (1) ebenfalls überdimensioniert vorgefertigt und mitneiner Vielzahl entsprechend äquidistanter Dübelbohrungen (9) vorgefertigt werden, und daß zur Herstellung eines Türblattes gewünschter Größe die Falzteile (2, 3) in ihrer Länge und das Mittelteil (1) in seiner Länge und Breite zugeschnitten und dann Falzteile (2, 3) und Mittelteil (1) miteinander durch in die Dübelbohrungen (9, 12) eingesetzte Dübel (20) verbunden werden.

7. Verfahren nach Anspruch 6, dadurch gekennzeichnet, daß in eine durch die Verbindung von Falzteilen (2, 3) und Türblatt ausgebildete Nut (14, 15) anschließend eine Zierleiste (17) eingesetzt wird.

8. Verfahren nach Anspruch 6 oder 7, dadurch gekennzeichnet, daß die Falzteile (2, 3) durch wenigstens zwei Querfriese miteinander verbunden werden.

## Claims

1. Door leaf comprising at least two rebated parts (2, 3) which are arranged on the left and right longitudinal edges, respectively, of this door leaf and which are connected to a planar central part (1) by means of dowels (20), characterised in that both the rebated parts (2, 3) and the central part (1) have a plurality of dowel holes (9, 12) introduced at equal intervals (d), the sum of the depths (t1 or t2) of the dowel holes (9 or 12) in the central part (1) and in each rebated part (2 or 3) being greater than the length of the dowels (20) inserted for connection in such a manner that sufficient depth remains for receiving the dowels (20) even upon a reduction of the width of the door leaf adapted to suit the individual use.

2. Door leaf according to claim 2, characterised in that the central part (1) at least partly comprises a planar hollow honeycomb structure (surface part 6), on the longitudinal edges of which there are provided longitudinal rails (4, 5) made of chipboard which receive the dowel holes (9).

3. Door leaf according to claim 2, characterised in that the longitudinal rails (4, 5) and the surface part (6) are covered by common top panels (hardboard layers 7, 8).

4. Door leaf according to any one of claims 1 to 3, characterised in that longitudinal recesses (14, 15) are arranged on the inner small faces (13) of the rebated parts (2, 3), decorative strips (17) being fitted into the longitudinal recesses (14, 15).

5. Door leaf according to any one of claims 1 to 4 characterised in that the rebated parts (2, 3) are made of at least two planar bonded together chipboard layers (10, 11).

6. Method for manufacturing a door leaf comprising at least two rebated parts (2, 3) which are arranged on the left and right longitudinal edges, respectively, of this door leaf and connected to a planar central part (1) by means of dowels (20), characterised in that the rebated parts (2, 3) are prefabricated with overdimensioning and at the same time are provided with a plurality of equidistant dowel holes (12), that the central parts (1) are also prefabricated with overdimensioning and prefabricated with a plurality of correspondingly equidistant dowel holes (9), and that to manufacture a door leaf of the desired size, the rebated parts (2 , 3) are trimmed in length and the central part (1) is trimmed in length and width and then the rebated parts (2, 3) and the central part (1) are connected to one another by dowels (20) inserted in the dowel holes (9, 12).

7. Method according to claim 6 characterised in that a decorative strip (17) is then inserted into a groove (14,15) formed by the connection of rebated parts (2, 3) and the door leaf.

8. Method according to claim 6 or 7 characterised in that the rebated parts (2, 3) are connected to one another by at least two cross rails.

## Revendications

1. Vantail de porte comportant au moins deux pièces de feuillure (2, 3) disposées sur ses côtés longitudinaux de droite et de gauche, ces pièces étant reliées à une partie centrale plate (1) au moyen de chevilles (20), caractérisé en ce que les pièces de feuillure (2, 3) ainsi que la partie centrale (1) présentent une série de forages (9, 12) pour chevilles disposés avec un écartement constant (d), la somme des profondeurs (t1, t2) des forages (9, 12) pour chevilles dans la partie centrale (1) dans la pièce de feuillure correspondante (2 ou 3) étant plus grande que la longueur de la cheville (20) introduite pour l'assemblage, de manière que même si l'on raccourcit la largeur du vantail de porte pour l'adapter à un cas d'application individuel, il reste une profondeur suffisante pour recevoir la cheville (20).

2. Vantail de porte selon la revendication 1, caractérisé en ce que la partie centrale (1) est formée, au moins en partie, par une structure cellulaire plate en nid d'abeilles (partie plane 6), des membrures longitudinales (4, 5) en panneaux de particules, qui présentent les forages (9) pour chevilles, étant disposées sur les côtés longitudinaux de la partie centrale.

3. Vantail de porte selon la revendication 2, caractérisé en ce que les membrures longitudinales (4, 5) et la partie plane (6) sont recouvertes par des plaques de couverture communes (plaques dures 7, 8).

4. Vantail de porte selon l'une des revendications 1 à 3, caractérisé en ce que des évidements longitudinaux (14, 15) sont disposés sur les faces intérieures étroites (13) des pièces de feuillure (2, 3) , des moulures enjoliveuses (17) étant engagées dans ces évidements longitudinaux (14, 15).

5. Vantail de porte selon l'une des revendications 1 à 4, caractérisé en ce que les pièces de feuillure (2, 3) sont fabriquées avec au moins deux panneaux de particules (10, 11) assemblés entre eux à plat par collage.

6. Procédé pour la fabrication d'un vantail de porte comportant au moins deux pièces de feuillure (2, 3) disposées sur ses côtés longitudinaux de droite et de gauche, ces pièces étant reliées à une partie centrale plate (1) au moyen de chevilles (20), caractérisé en ce que les pièces de feuillure (2, 3) sont préfabriquées de façon surdimensionnée et sont munies d'une série de forages équidistants (12) pour chevilles, en ce que la partie centrale (1) est également préfabriquée de façon surdimensionnée et est munie d'une série de forages (9) pour chevilles équidistants en conséquence, et en ce que pour fabriquer un vantail de porte de grandeur voulue, on coupe les pièces de feuillure (2, 3) à longueur et on coupe la partie centrale (1) en longueur et en largeur, les pièces de feuillure (2, 3) et la partie centrale (1) étant ensuite assemblées entre elles au moyen de chevilles (20) introduites dans les forages (9, 12) pour chevilles.

7. Procédé selon la revendication 6, caractérisé en ce qu'on engage ensuite une moulure enjoliveuse (17) dans une rainure (14, 15) formée par l'assemblage des pièces de feuillure (2, 3) et du panneau de porte.

8. Procédé selon la revendication 6 ou 7, caractérisé en ce que les pièces de feuillure (2, 3) sont assemblées entre elles par au moins deux traverses.
